# FASCICULE DE BREVET EUROPEEN

(11) **EP 0 736 691 B1**
(45) Date de publication et mention de la délivrance du brevet: **03.11.1999**
(21) Numéro de dépôt: 95200845.6
(22) Date de dépôt: 04.04.1995
(51) Int. Cl.: F04C 2/10, F04C 2/08

(54) **Pompe volumétrique rotative à gerotor à alimentation radiale**
Innenzahnradpumpe mit radialen Zuführungsröhren
Internal gear pump with radial supply conduits

(43) Date de publication de la demande: 09.10.1996
(73) Titulaire: SOCIETE TECHSPACE AERO, B-4041 Milmort, Herstal (BE)
(72) Inventeur: Cornet, Albert René Maurice Joseph, B-4800 Verviers (BE)
(74) Mandataire: Berrou, Paul

(56) Documents cités:
- EP-A- 0 301 158
- DE-A- 4 133 880
- FR-A- 1 504 705
- US-A- 2 458 958
- PATENT ABSTRACTS OF JAPAN vol. 14 no. 174 (M-959) [4117] ,5 Avril 1990 & JP-A-02 027179 (HITACHI POWDERED METALS CO. LTD.)

## Description

L'invention concerne une pompe volumétrique rotative à engrenage intérieur du type dit à gerotor ou trochoïde et comportant une alimentation radiale.

Les figures 1 et 2 montrent un exemple connu de pompe à gerotor sans alimentation radiale, suivant une représentation schématique du principe de réalisation.

Dans ce cas, le fluide est aspiré, puis refoulé par des cavités dites capsules 1 de volume cycliquement variable, créées entre les dents 2 et 3 du pignon 4 et de la couronne 5. d'un engrenage intérieur spécial.

Généralement, le fluide est admis et refoulé au travers de la section droite des capsules 1 dans les plans d'extrémité de l'engrenage, perpendiculaires à l'axe de celui-ci, suite au passage de ces capsules 1 en face de bassins ou lumières 6 de forme adéquate, taillés dans les surfaces planes fixes entourant l'engrenage et appartenant à des pièces dénommées flasques 7.

L'aspiration et le refoulement se font donc dans une direction axiale, parallèle à l'axe A de l'engrenage.

Cette disposition a plusieurs inconvénients rappelés ci-après.
La surface nette offerte au fluide lors de l'aspiration est strictement limitée à la surface de la section droite des capsules, indépendamment de la hauteur axiale de la pompe ; on ne peut donc pas augmenter la cylindrée de la pompe en augmentant la hauteur axiale, au delà d'une certaine limite pour laquelle la section en question devient insuffisante par rapport au débit, et provoque une cavitation précoce.

En outre, les bassins taillés dans les flasques doivent avoir une profondeur axiale proportionnelle à la hauteur axiale de la pompe, ce qui augmente l'encombrement de la pompe dans le sens axial. Enfin, le mouvement global du fluide traversant la pompe comporte de nombreux changements de direction, générateurs de pertes d'énergie et de pression.

Pour remédier partiellement à ces inconvénients, certains aménagements ont été proposés. Les figures 3 et 4 montrent un exemple d'une telle réalisation selon laquelle des canaux radiaux 10, de forme plus ou moins complexe sont percés dans la couronne extérieure 15, permettant l'alimentation des capsules 11 dans une direction radiale, à partir de bassins 16 de forme adéquate creusés dans l'alésage entourant la couronne extérieure 15. Ceci permet d'augmenter la section d'admission.

Cette solution présente cependant encore quelques inconvénients. La réalisation des canaux radiaux reste délicate. La section de ces canaux reste souvent petite par rapport à la surface d'alimentation axiale classique, qui reste nécessaire, et la hauteur axiale de la pompe reste limitée.

En outre le volume engendré par ces canaux constitue un volume mort important, qui dégrade fortement les performances de la pompe, notamment la capacité d'auto-amorçage et le rendement volumétrique avec un fluide compressible.

De plus, le fluide présent dans ces canaux est soumis à une force centrifuge importante qui s'oppose au remplissage et limite fortement l'efficacité de l'alimentation radiale.

On connaît en outre par US-A-2.458.958 une pompe à engrenage intérieur où dans certaines réalisations le diamètre de la couronne extérieure est réduit sur une part de hauteur jusqu'à la valeur du diamètre de sommet de denture du pignon intérieur, un taillage supplémentaire permettant de ménager des passages d'alimentation radiale de la pompe.

FR-A-1.504.705 décrit une pompe volumétrique à engrenages conjugués où la couronne extérieure est formée d'un assemblage d'anneaux et de barreaux constituant la denture. La couronne présente le même diamètre extérieur sur toute sa hauteur. Des orifices d'alimentation radiale sont ménagés entre les dents à profil circulaire et les anneaux.

Le but de l'invention est de réaliser une pompe volumétrique rotative à engrenages intérieurs, du type dit gerotor répondant à des besoins allant au-delà des limites imposées par une conception à alimentation axiale, sans encourir les inconvénients des aménagements connus antérieurs qui ont été proposés. Une pompe de ce type et répondant à ces conditions est telle que le rayon étant variable le long dudit profil et présentant une valeur plus faible à l'arrière d'une dent et une valeur plus élevée à l'avant de la dent, avant et arrière étant définis par rapport au sens de déplacement de l'engrenage en rotation, le profil de denture du pignon intérieur étant conjugué avec ledit profil de couronne extérieure.

D'autres caractéristiques et avantages de l'invention seront mieux compris à la lecture de la description qui va suivre des modes de réalisation de l'invention, en référence aux dessins annexés sur lesquels :
- La figure 1 précédemment décrite représente une vue schématique en coupe par un plan perpendiculaire à l'axe de rotation de l'engrenage d'une pompe volumétrique rotative à engrenage intérieur du type gerotor, selon une réalisation classique connue antérieure ;
- la figure 2 précédemment décrite représente une vue schématique en coupe par un plan passant par l'axe de rotation suivant la ligne II II de la figure 1 de la pompe représentée sur la figure 1 ;
- la figure 3 précédemment décrite représente selon une vue schématique analogue à celle de la figure 1 une pompe à gerotor comportant un exemple d'aménagement connu en soi ; la couronne extérieure comportant un anneau continu unique reliant et portant les dents de la couronne et un premier diamètre extérieur de la couronne extérieure, sur la partie de la hauteur de la couronne qui est complémentaire de l'anneau continu, est réduit jusqu'à la valeur du diamètre théorique à fond de denture de ladite couronne, de manière à assurer une alimentation radiale de ladite pompe à travers les espaces ménagés entre les dents de la couronne extérieure et sur le profil de denture de la couronne extérieure,
- la figure 4 précédemment décrite représente une vue selon la flèche F de la figure 3 montrant la couronne extérieure de ladite pompe ;
- la figure 5 représente une vue de face de la couronne extérieure d'une pompe volumétrique à gerotor conforme à un mode de réalisation de l'invention ;
- la figure 6 montre ladite couronne extérieure suivant une vue en coupe par un plan passant par la ligne VI VI de la figure 5 ;
- la figure 7 représente selon une vue schématique éclatée en perspective une pompe volumétrique à gerotor suivant un mode de réalisation de l'invention ;
- la figure 8 représente, selon une vue analogue à celle des figures 1 et 3 en coupe par un plan perpendiculaire à l'axe de rotation dans une zone médiane, la pompe à gerotor représentée sur la figure 7 ;
- la figure 9 représente selon une vue en coupe analogue à celle des figure 1, 3 ou 8 deux exemples fictifs de profils de denture de pompe à gerotor, montrant l'influence des critères de détermination d'un profil de denture ;
- la figure 10 représente selon une vue en coupe analogue à celles des figures 1, 3 ou 8 un exemple de réalisation de pompe à gerotor à six dents, à profil de denture conforme à l'invention ;
- la figure 11 représente de manière analogue à la figure 10 un exemple de réalisation de pompe à gerotor à quatre dents, à profil de denture conforme à l'invention.

Une pompe volumétrique à gerotor réalisée conformément à l'invention est représentée schématiquement sur les figures 5 à 8. Les éléments de pompe comprennent un engrenage intérieur 20 composé d'un pignon intérieur 21 entraîné en rotation par un arbre 22 et d'une couronne extérieure 23 à denture intérieure 24 coopérant avec ledit pignon 21, placé à l'intérieur d'un carter en deux parties 25 et 26 et le tout monté entre deux flasques 27 et 28. De manière remarquable et conforme à l'invention, la couronne extérieure 23 comporte des dents 29 séparées par des espaces 30 constituant des passages ouverts entre lesdites dents 29 et s'étendant sur une partie 31 de la hauteur de ladite couronne. Par rapport à une couronne classique de gerotor d'un type connu en soi antérieur, ce résultat est obtenu en réduisant sur ladite partie 31 de couronne le diamètre extérieur D1 de la couronne 23 jusqu'à une valeur juste supérieure et proche du diamètre minimal théorique à fond de denture de la couronne dentée. Sur la partie 31 de la couronne 23, les dents 29 apparaissent ainsi séparées. Suivant l'exemple de réalisation représenté sur les figures, la partie complémentaire 32 de la couronne dentée 23 est formée d'un anneau continu 33 dont le diamètre extérieur D2 est supérieur au diamètre extérieur D1 de la partie 31. L'anneau 33 relie ainsi et porte les dents 29. Ledit anneau 33 constitue également les surfaces de guidage efficaces pour le montage de la couronne dentée 23.

En variante de réalisation, l'anneau unique 33 tel que représenté sur les figure 5, 6 et 7 peut être remplacé par deux anneaux ou plus, à condition de conserver les passages ouverts 30 ménagés entre les dents 29. Le diamètre dudit anneau ou sa disposition d'un côté ou l'autre de la denture peuvent également varier.
Le fonctionnement de la pompe volumétrique à gerotor conforme à l'invention se déduit de la description de réalisation qui vient d'être faite et notamment en référence aux figures 7 et 8. Une première ouverture latérale d'entrée 34 ménagée sur le carter 25 permet l'alimentation en fluide à véhiculer qui, à travers les passages radiaux 30, arrive aux cavités ou capsules 35 ménagées entre les dentures pour atteindre, à nouveau à travers les passages radiaux 30 une seconde ouverture latérale de sortie 36 ménagée à l'opposé de la première ouverture 34 sur le carter 25. On obtient ainsi une section d'alimentation radiale de la pompe supérieure à la section d'alimentation axiale habituellement utilisée sur une pompe à gerotor classique, sans toutefois encourir les inconvénients dûs à la création de canaux radiaux obtenus par perçage de la couronne dentée extérieure.

Suivant l'exemple de réalisation représenté sur la figure 7, il reste en outre possible d'associer l'alimentation radiale conforme à l'invention à une alimentation axiale classique passant par les extrémités de l'engrenage intérieur. Le circuit complémentaire schématisé par les flèches f2 sur la figure 7 vient ainsi s'ajouter au circuit principal schématisé par les flèches f1.

Une disposition complémentaire remarquable et conforme à l'invention, visant notamment à réduire les effets de la force centrifuge peut en outre être adjointe. Au lieu de prévoir, comme dans les solutions connues antérieures, représentées à titre d'exemples sur les figures 1 et 3, un profil de denture, sur la couronne extérieure, en arcs de cercle à rayon unique et égal, l'invention prévoit un profil de denture dissymétrique. La figure 10 montre un exemple de réalisation à six dents et la figure 11 un exemple de réalisation à quatre dents. La réalisation fictive illustrée par la figure 9 représentant des exemples de dentures d'un pignon intérieur 40 et d'une couronne extérieure 41 à denture intérieure montre les critères retenus pour la détermination d'un profil dissymétrique de denture conforme à l'invention. On constate sur ces exemples qu'un grand espace 42 disponible est obtenu entre deux dents 43 et 44 lorsque le rayon R1 de l'arc de cercle correspondant au profil de denture est petit. En même temps, lorsque ledit rayon diminue, l'angle d'attaque de la denture diminue et dans l'exemple représenté, l'angle d'attaque a1 est négatif. Au contraire, lorsque le rayon R2 de l'arc de cercle correspondant au profil de denture devient important, un espace 45 plus faible devient disponible pour l'alimentation radiale entre les dents 46 et 47 mais par contre, l'angle d'attaque a2 devient positif et plus grand, ce qui est favorable à l'alimentation radiale.

La solution conforme à l'invention consiste à réaliser un profil de denture dissymétrique, comme représenté sur les figures 10 et 11, où le rayon d'arc de cercle est variable le long du profil. A l'arrière de la dent, telle que 48 ou 49, arrière et avant étant définis par rapport au déplacement de la couronne dentée dans son mouvement de rotation, le rayon R1 de l'arc de cercle correspondant au profil est très petit tandis que, à l'avant de la dent, le rayon R2 de l'arc de cercle correspondant au profil est très grand. De cette manière, un espace suffisant entre deux dents est ouvert pour assurer une section convenable d'alimentation radiale et on obtient en outre un angle d'attaque a de denture suffisant, notamment compris entre 20 et 30 degrés, ce qui permet d'incliner fortement le trajet moyen d'écoulement du remplissage par rapport à un rayon et en conséquence d'obtenir une atténuation de l'effet centrifuge. Dans tous les cas des profils correspondants sont réalisés à la fois sur la denture extérieure du pignon intérieur et sur la denture intérieure de la couronne extérieure de manière à ce que ces profils soient conjugués et que le contact entre les dents est conservé sur tout le pourtour lors des déplacements.

De bonnes conditions d'alimentation radiale sont ainsi assurées et pour un dimensionnement de même ordre des pompes, ces conditions sont améliorées par rapport à une alimentation exclusivement axiale précédemment utilisée. En résumé, les avantages obtenus au moyen de la réalisation d'une pompe à gerotor conforme à l'invention sont dûs à la minimisation du volume mort et à la minimisation du trajet centripète et de la masse de fluide soumise à la force centrifuge, grâce à la réduction du diamètre extérieur de la couronne extérieure pour réaliser le passage radial entre les dents de ladite couronne. A titre complémentaire, l'utilisation d'un profil de denture dissymétrique, en arcs de cercle à rayon variable permet une maximisation de la surface de passage de l'alimentation radiale, tout en conservant un angle d'attaque de denture avantageux et également d'assurer une direction générale de remplissage minimisant l'effet néfaste de la force centrifuge.

## Revendications

1. Pompe volumétrique rotative à engrenage intérieur du type dit à gerotor comprenant un pignon intérieur (21) monté sur un arbre (22) entraîné en rotation et coopérant avec une couronne extérieure (23) à denture intérieure (24) à profil dissymétrique ladite couronne extérieure (23) comportant un anneau continu unique (33) reliant et portant les dents (29) de la couronne (23) et un premier diamètre extérieur D1 de la couronne extérieure (23), sur la partie (31) de la hauteur de la couronne (23) qui est complémentaire de l'anneau continu (33), étant réduit jusqu'à la valeur du diamètre théorique à fond de denture de ladite couronne (23), de manière à assurer une alimentation radiale de ladite pompe à travers les espaces (30) ménagés entre les dents (29) de la couronne extérieure (23) et sur le profil de denture de la couronne extérieure (23), le rayon d'arc de cercle étant variable le long du profil et présentant une valeur R1 plus faible à l'arrière d'une dent (48-49) et une valeur plus élevée R2 à l'avant de la dent (48 ; 49) avant et arrière étant définis par rapport au sens de déplacement de l'engrenage en rotation, le profil de denture du pignon intérieur (21) étant conjugué avec ledit profil de couronne extérieure (23).

## Claims

1. Rotary positive-displacement pump with internal gears of the so-called gerotor type, comprising an inner pinion (21) mounted on a rotationally-driven shaft (22) and cooperating with an outer annulus gear (23) with asymmetrically-profiled internal toothing (24), the said outer annulus gear (23) comprising a single continuous annulus (33) connecting and bearing the teeth (29) of the annulus gear (23) and a first outside diameter D1 of the outer annulus gear (23), over that part (31) of the height of the annulus gear (23) which compliments the continuous annulus (33) being reduced to the theoretical root diameter of the toothing of the said annulus gear (23) so that the said pump can be supplied radially through the spaces (30) formed between the teeth (29) of the outer annulus gear (23) and on the profile of the toothing of the outer annulus gear (23), the radius of the circular arc varying along the profile and having a lower value R1 at the rear of a tooth (48 - 49) and a higher value R2 at the front of the tooth (48 ; 49), front and rear being defined with respect to the direction of displacement of the rotating gearing, the profile of the toothing of the inner pinion (21) being the conjugate of the said profile of the outer annulus gear (23).

## Patentansprüche

1. Innenzahnradpumpe mit einem Innenzahnrad (21), das auf einer in Drehbewegung angetriebenen Welle (22) sitzt und mit einem Außenkranz (23) mit Innenzahnung (24) mit asymmetrischem Profil zusammenwirkt, wobei dieser Außenkranz (23) einen geschlossenen Einfachring (33) aufweist, der die Zähne (29) des Kranzes (23) hält und verbindet, und wobei ein erster Außendurchmesser D1 des Außenkranzes (23) auf dem Teil (31) der Höhe des Kranzes (23), der komplementär zu dem geschlossenen Ring (33) geformt ist, bis auf den Wert des theoretischen Durchmessers am Grund der Zahnung dieses Kranzes (23) reduziert ist, so daß eine radiale Zuführung zu dieser Pumpe durch die Zwischenräume (30) hindurch, die zwischen den Zähnen (29) des Außenkranzes (23) ausgeführt sind, und auf das Profil der Zahnung des Außenkranzes (23) gewährleistet ist, wobei der Radius des Kreisbogens längs des Profils variabel ist und an der Hinterflanke eines Zahns (48-49) einen kleineren Wert R1 und an der Vorderflanke des Zahns (48-49) einen größeren Wert R2 aufweist, wobei Vorderflanke und Hinterflanke mit Bezug auf die Bewegungsrichtung des drehenden Zahnrads definiert sind, wobei das Zahnungsprofil des Innenzahnrads (21) mit dem genannten Profil des Außenkranzes (23) gekoppelt ist.
